# EUROPÄISCHE PATENTSCHRIFT

(11) **EP 0 645 524 B1**
(45) Veröffentlichungstag und Bekanntmachung des Hinweises auf die Patenterteilung: **10.09.1997**
(21) Anmeldenummer: 94110441.6
(22) Anmeldetag: 05.07.1994
(51) Int. Cl.: F01L 3/08

(54) **Ventilschaftdichtung zum Aufschieben auf eine im Zylinderkopf einer Verbrennungskraftmaschine gehaltene Ventilschaftführung**
Valve stem seal to put on a valve guide hold in the cylinder head of an internal combustion engine
Joint de tige de soupape à monter sur un guide de tige de soupape tenu dans la culasse d'un moteur à combustion interne

(30) Priorität: 28.09.1993 IT TO930705
(43) Veröffentlichungstag der Anmeldung: 29.03.1995
(73) Patentinhaber: Firma Carl Freudenberg, 69469 Weinheim (DE)
(72) Erfinder: Gallo, Alberto, I-10060 Frossasco (IT)

(56) Entgegenhaltungen:
- WO-A-88/04357
- GB-A- 2 049 071
- GB-A- 2 210 956
- US-A- 5 207 196
- US-A- 5 295 461

## Beschreibung

Die Erfindung betriffl eine Dichtungsanordnung mit einer Ventilschaftdichtung zum Aufschieben auf eine im Zylinderkopf einer Verbrennungskraftmaschine gehaltenen Ventilschaftführung gemäß des Oberbegriffs von Anspruch 1.

Eine solche Ventilschaftdichtung ist aus der WO-A-88/04 357 bekannt. Das Versteifungsrohr weist auf der vom ersten Flansch abgewandten Seite einen zweiten, sich radial nach innen erstreckenden Flansch auf, der mit einer zentralen Ausnehmung versehen ist, wobei in der Ausnehmung die erste Dichtlippe angeordnet ist. Der erste und der zweite Flansch erstrecken sich in radialer Richtung des Versteifungsrohrs und sind durch einen sich exakt in axialer Richtung erstreckenden kreisringförmigen Abschnitt miteinander verbunden. Die Umlenkung der beiden sich in radialer Richtung erstreckenden Flansche in den sich in axialer Richtung erstreckenden Abschnitt erfolgt dabei im wesentlichen rechtwinklig, wobei das radial innenseitig des Abschnitts angeordnete Dichtelement entlang seiner gesamten axialen Erstreckung die Ventilschaftführung anliegend berührt.

Eine weitere Dichtungsanordnung ist aus der DE-OS 39 02 518 bekannt. Dabei ist an dem Versteifungsrohr ein ringförmiges Dichtelement vorgesehen, welches während der bestimmungsgemäßen Verwendung in ausschließlichen Eingriff mit einer radial nach außen weisenden Begrenzungsfläche der Ventilschaftführung gelangt. Um dabei ein ausreichendes Abdichtungsergebnis zu erzielen ist es erforderlich, das aus elastischem Werkstoff bestehende Dichtelement mit radialem Übermaß zu fertigen, bezogen auf den radialen Abstand zwischen der Ventilschaftführung und dem Versteifungsrohr. Als Folge davon ist eine elastische Deformierung des Dichtelements Voraussetzung für das Aufschieben der Ventilschaftdichtung auf die Ventilschaftführung und dementsprechend die Anwendung größerer Kräfte beim Zusammenfügen der Teile.

Der Erfindung liegt die Aufgabe zugrunde, eine solche Ventilschaftdichtung derart weiterzuentwickeln, daß während der bestimmungsgemäßen Verwendung eine gute Abdichtung der Ventilschaftdichtung gegenüber der durch die Ventilschaftführung und dem Zylinderkopf gebildeten Einheit gewährleistet ist ohne daß es erforderlich ist, größere Kräfte beim Aufschieben der Ventilschaftdichtung auf die Ventilschaftführung aufzuwenden.

Diese Aufgabe wird erfindungsgemäß bei einer Ventilschaftdichtung der eingangs genannten Art mit den kennzeichnenden Merkmalen von Anspruch 1 gelöst. Auf vorteilhafte Ausgestaltungen nehmen die Unteransprüche Bezug.

Bei der erfindungsgemäßen Dichtungsanordnung ist es vorgesehen, daß das Dichtelement an dem dem ersten Flansch zugewandten Ende in einer hohlkegeligen Fläche endet und daß die hohlkegelige Fläche einen in Richtung des ersten Flanschs erweiterten Innendurchmesser aufweist. Die zweite Dichtlippe wird bei der Montage der erfindungsgemäßen Ventilschaftdichtung nicht durch die Ventilführung verformt. Das Auffügen der Ventilschaftdichtung ist dadurch stark vereinfacht und es sind hierfür keine nennenswerten Kräfte erforderlich.

Die für die Erzielung eines guten Abdichtungsergebnisses erforderliche, axiale Anpressung der zweiten Dichtlippe an die die Ventilführung umgebende Kreisringfläche des Zylinderkopfes wird durch eine Ventilschließfeder bewirkt, die als Schraubendruckfeder gestaltet und mit dem einen Ende indirekt auf dem Ventilschaft und mit dem anderen Ende direkt auf dem ersten Flansch abgestützt ist.

Die Schraubendruckfeder ist unter einer elastischen Vorspannung stehend eingebaut, um ein selbsttätiges Schließen des Ventils nach einer Betätigung zu bewirken. Durch die dazu erforderlichen und stets verfügbaren Kräfte wird bei der erfindungsgemäßen Ventilschaftdichtung erreicht, daß der erste Flansch einschließlich der diesen in axialer Richtung überragenden, zweiten Dichtlippe statisch gleichbleibend an den Zylinderkopf angepreßt wird.

Eine solche Schraubendruckfeder gelangt bei üblichen Verbrennungskraftmaschinen normalerweise immer zur Anwendung. Sie besteht aus Metall und ist dadurch weitgehend frei von Ermüdungserscheinungen. Das zwischen der zweiten Dichtlippe und dem Zylinderkopf erzielte Abdichtungsergebnis ist daher von großer Dauerhaftigkeit.

An dem Versteifungsrohr ist zwischen der ersten und der zweiten Dichtlippe an zumindest einer Stelle ein zusätzliches, ringförmig ausgebildetes Dichtelement vorgesehen, das mit einer radial nach außen weisenden Begrenzungsfläche der Ventilschaftführung in Eingriff ist. Hierdurch ist eine konzentrische Zuordnung der Ventilschaftdichtung während der bestimmungsgemäßen Verwendung in bezug auf die Ventilschaftdichtung gewährleistet, ohne daß die mit dem Ventilschaft in Eingriff befindliche Dichtlippe einer zusätzlichen, radialen Belastung ausgesetzt ist. Die erste und die zweite Dichtlippe sowie das Dichtelement sind einstückig ineinander übergehend ausgebildet.

Das Dichtelement endet an dem dem ersten Flansch zugewandten Ende in einer hohlkegeligen Fläche, die einen in Richtung des ersten Flansches erweiterten Innendurchmesser aufweist. Das Auffügen der Ventilschaftdichtung auf einen Ventilschaft ist hierdurch erleichtert.

Das der Ventilschaftdichtung in Aufschieberichtung zugewandte Ende der Ventilschaftführung ist bevorzugt kegelig verjüngt ausgebildet, so daß daraus eine besonders einfache Montagemöglichkeit er erfindungsgemäßen Ventilschaftdichtung resultiert.

Das Dichtelement hat in erster Linie Führungsaufgaben, wie vorstehend angesprochen. Es ist daher nicht erforderlich, dem Dichtelement ein besonders großes Übermaß zu geben, bezogen auf den in radialer Richtung verfügbaren Spalt zwischen dem Versteifungsrohr und der Ventilschaftführung. Eine noch leichtere Verformbarkeit des Dichtelements ist gewährleistet, wenn dieses innenseitig durch zumindest einen, ringförmig ausgebildeten Dichtwulst begrenzt ist, der mit der radial nach außen weisenden Begrenzungsfläche der Ventilschaftführung in Eingriff bringbar ist. Der Dichtwulst kann ein gerundetes und vorzugsweise ein glockenkurvenartig begrenztes Profil haben.

Das Versteifungsrohr kann an dem von dem ersten Flansch abgewandten Ende mit einem radial nach innen vorstehenden, zweiten Flansch versehen sein wobei die erste Dichtlippe mit ihrer Basis an dem nach innen weisenden Ende des Profils zweiten Flansches festgelegt ist. Der sich bei einer radialen Relativverlagerung ergebende Drehpunkt des Profils der ersten Dichtlippe wird hierdurch in die Nähe der Oberfläche des Ventilschafts verlagert, was es gestattet, die axiale Baulänge der ersten Dichtlippe zu vermindern und auf diese Weise Werkstoff einzusparen.

Ein wesentlicher Vorteil der erfindungsgemäßen Ventilschaftdichtung besteht darin, daß es diese nicht nur verhindert, daß Schmieröl in den Dichtspalt zwischen dem Ventilschaft und der Ventilschaftführung einzudringen vermag, sondern daß ergänzend dazu der weitere Dichtspalt zwischen der Ventilschaftführung und dem Zylinderkopf vor einer Beaufschlagung mit Schmieröl und einem Eindringen von Schmieröl geschützt ist. Bei Verwendung der erfindungsgemäßen Ventilschaftdichtung ist es dadurch völlig ausgeschlossen, daß Schmieröl den zuletztgenannten Dichtspalt zu passieren vermag. Die Passung zwischen der Ventilschaftführung und dem Zylinderkopf kann dadurch großzügiger bemessen werden als bei den bisher bekannten Ausführungen. Desweiteren ist es vielfach möglich, Ventilschaftführungen noch zu verwenden, die eine fehlerhaft bearbeitete Oberfläche aufweisen oder die aus einem hochporösen, selbstschmierenden Sintermaterial bestehen. Da bei der erfindungsgemäßen Ventilschaftdichtung die eigentliche Ventilschaftführung in bezug das in der Verbrennungskraftmaschine zirkulierende Öl isoliert ist, besteht kein Risiko, daß dieses Öl die Poren der Ventilschaftführung durchdringt und in den Verbrennungsraum bzw. Auspufftrakt der Verbrennungskraftmaschine gelangt.

Der Gegenstand der Erfindung wird nachfolgen anhand der Zeichnungen weiter verdeutlicht. Es zeigen:
- Fig. 1: eine beispielhafte Ausführung der erfindungsgemäßen Ventilschaftdichtung während ihrer bestimmungsgemäßen Verwendung in längsgeschnittener Darstellung.
- Fig. 2: einen Teilbereich der Ventilschaftdichtung gemäß Fig. 1 in halbgeschnittener Darstellung.
- Fig. 3: die in Fig. 1 zur Anwendung gelangende Ventilschaftdichtung vergrößert und in längsgeschnittener Darstellung.

Die Zeichnung zeigt in Fig. 1 einen Zylinderkopf 12, der parallel zur Achse eines Ventils 1 aufgeschnitten ist. Das Ventil kann ein Ein- oder Auslaßventil bilden. Es weist an seinem vorstehenden Ende einen Ventilteller 2 auf, der mit einem Dichtsitz 4 in Eingriff bringbar ist. Der Ventilschaft 6 ist längsbeweglich in einer Ventilschaftführung 8 gelagert, die durch eine Preßpassung in einer Bohrung 10 des Zylinderkopfs 12 verankert ist. Der Ventilschaft 6 durchdringt die Ventilschaftführung auf deren gesamter Länge. Am oberen Ende ist ein Federteller 16 befestigt, der durch eine Druckfeder 14 mittelbar auf dem Zylinderkopf 12 abgestützt ist. Bei nichtbetätigtem Ventil 1 liegt der Ventilteller 2 hierdurch stets an dem Ventilsitz 4 an mit der Folge, daß das Ventil 1 geschlossen ist. Für eine Betätigung ist ein Kipphebel 22 vorgesehen, der mit dem oberen Ende des Ventilschafts 6 in Eingriff bringbar und in der Lage ist, diesen einschließlich des Ventiltellers 2 relativ zur Ventilschaftführung 8 nach unten zu verlagern. Zwischen dem Ventilteller 2 und dem Ventilsitz 4 entsteht hierbei ein durchströmbarer Spalt.

Die in Fig. 1 gezeigte Ventilschaftdichtung 24 wird nachfolgend anhand der Fig. 2 weiter beschrieben. Die Ventilschaftdichtung 24 ist zum Aufschieben auf eine im Zylinderkopf 12 einer Verbrennungskraftmaschine gehaltene Ventilschaftführung 8 bestimmt, die den Zylinderkopf 12 im Bereich seiner Oberseite überragt. Die Ventilschaftdichtung 24 umfaßt ein Versteifungsrohr 26, welches im allgemeinen aus tiefgezogenem Stahlblech besteht. Das Versteifungsrohr 26 ist am oberen Ende mit einer ringförmig ausgebildeten, ersten Dichtlippe 30 aus elastischem Werkstoff verbunden. Es endet unten in einem radial nach außen vorstehenden, ersten Flansch 18, der auf dem Zylinderkopf 12 abgestützt ist. Darüber hinaus ist das Versteifungsrohr 26 mit einer zweiten Dichtlippe 34 aus elastischem Werkstoff verbunden, die den ersten Flansch 18 in axialer Richtung überragt, wobei die zweite Dichtlippe 34 einen radialen Abstand von der Ventilschaftführung 8 aufweist und mit dem Zylinderkopf im Bereich einer Kreisringfläche in Eingriff bringbar ist, die die Ventilschaftführung 8 umschließt. Der erste Flansch 18 ist oberseitig durch die Ventilschließfeder 14 belastet. Diese hat eine Federkraft, die größer ist als die Kraft, die für eine elastische Deformierung der zweiten Dichtlippe 34 erforderlich ist. Letztere verformt sich dadurch axial und radial nach innen, wobei es zu einer flüssigkeitsdichten Verbindung zu dem Zylinderkopf kommt sowie zu einer festen Anlageberührung zwischen dem ersten Flansch 18 und der Oberseite des Zylinderkopfes 12. Die räumliche Lage der Ventilschaftdichtung ist dadurch ebenso präzise festgelegt wie der für eine Einfederung der Ventilschließfeder 14 zur Verfügung stehende Federweg während der Ventilbetätigung.

An dem Versteifungsrohr 26 ist zwischen der ersten und der zweiten Dichtlippe (30, 34) an einer Stelle ein zusätzliches, ringförmig ausgebildetes Dichtelement 28 vorgesehen, welches mit der radial nach außen weisenden Begrenzungsfläche der Ventilschaftführung 8 in Eingriff bringbar ist. Neben einer zusätzlichen Abdichtung wird hierdurch eine koaxiale Führung der Ventilschaftdichtung 24 auf den Ventilschaftführung 8 erzielt.

Die erste und die zweite Dichtlippe 30, 34 sind einstückig ineinander übergehend mit dem Dichtelement 28 ausgebildet. Letzteres 28 ist an dem dem ersten Flansch 18 zugewandten Ende durch eine hohlkegelige Fläche begrenzt, die einen in Richtung des ersten Flansches 18 erweiterten Innendurchmesser aufweist. In Verbindung mit dem kegelig nach oben verjüngten Ende der Ventilschaftführung 8 resultiert daraus eine besonders einfache Montagemöglichkeit der erfindungsgemäßen Ventilschaftdichtung.

Das Dichtelement 28 ist im Bereich der während der bestimmungsgemäßen Verwendung mit der Ventilschaftführung 8 in Eingriff gelangenden Innenfläche mit fünf in axialer Richtung aufeinanderfolgenden Dichtwulsten 36 versehen, die ein glockenkurvenähnliches Profil haben. Die für das Aufschieben auf die Ventilschaftführung 8 benötigten Verformungskräfte werden dadurch nochmals reduziert.

Das Versteifungsrohr 26 ist an dem von dem ersten Flansch 18 abgewandten Ende mit einem radial nach innen vorstehenden, zweiten Flansch versehen, wobei die erste Dichtlippe 30 mit ihrer Basis an dem nach innen weisenden Ende des Profils festgelegt ist. Der Drehpunkt des Profils der Dichtlippe 30 ist dadurch in Richtung der Oberfläche des Ventilschafts 6 verlagert, was es ermöglicht, der Dichtlippe 30 einen besonders geringen Querschnitt zu geben und bei ihrer Herstellung zu einer Werkstoffeinsparung zu gelangen.

Im Bereich des Außenumfanges ist die Dichtlippe 30 mit einer ringförmigen Nut versehen. In dieser ist eine Ringwendelfeder 32 aus metallischem Werkstoff gelagert. Die Ringwendelfeder gewährleistet über lange Zeiträume eine weitgehend ausgeglichene Andrückkraft der Dichtlippe 30 an die Oberfläche des abzudichtenden Ventilschafts 6.

Die Dichtlippe 34 ist bei dem gezeigten Ausführungsbeispiel an einer im Profil gerundet ausgebildeten Übergangszone des Versteifungsrohrs 26 festgelegt. Diese beginnt an einer Fläche, die sich parallel zur Oberfläche des Zylinderkopfs 12 erstreckt und endet in einer Fläche, die die Ventilschaftführung 8 in einem radialen Abstand hohlzylindrisch umschließt. Die zweite Dichtlippe 34 hat ihrerseits ebenfalls ein halbkreisförmiges Profil. Als Folge hiervon sowie als Folge der speziellen Anbringungsposition und der Verwendung eines leichtverformbaren Gummiwerkstoffes bei ihrer Herstellung vermag sich die zweite Dichtlippe bei einer axialen Anpressung des ersten Flansches 18 an den Zylinderkopf 12 ausgezeichnet an feinste Oberflächenunregelmäßigkeiten des Zylinderkopfes 12 anzuschmiegen. Die im Bereich der Außenseite der Ventilschaftdichtung 24 stets vorhandene Schmierflüssigkeit vermag dadurch den Dichtspalt nicht mehr zu passieren und in den Bereich des Spaltes 10 zwischen dem Zylinderkopf 12 und der Ventilschaftführung 8 zu gelangen.

## Patentansprüche

1. Dichtungsanordnung mit einer Ventilschaftdichtung zum Aufschieben auf eine im Zylinderkopf (12) einer Verbrennungskraftmaschine gehaltenen Ventilschaftführung (8), umfassend ein Versteifungsrohr (26), das an dem einen Ende mit einer ringförmig ausgebildeten ersten Dichtlippe (30) aus elastischem Werkstoff verbunden ist und am anderen Ende in einem radial nach außen vorstehenden, ersten Flansch (18) endet, der auf dem Zylinderkopf (12) abstützbar ist, wobei das Versteifungsrohr (26) mit einer zweiten Dichtlippe (34) aus elastischem Werkstoff verbunden ist, die den ersten Flansch (18) in axialer Richtung überragt, wobei die zweite Dichtlippe (34) einen radialen Abstand von der Ventilschaftführung (8) aufweist und mit einer Kreisringfläche des Zylinderkopfs (12) in Eingriff bringbar ist, die die Ventilschaftführung (8) umschließt, wobei an dem Versteifungsrohr (26) zwischen der ersten und der zweiten Dichtlippe (30, 34) an zumindest einer Stelle ein zusätzliches, ringförmig ausgebildetes Dichtelement (28) vorgesehen ist, wobei das Dichtelement (28) mit einer radial nach außen weisenden Begrenzungsfläche der Ventilschaftführung (8) in Eingriff bringbar ist und wobei die erste und die zweite Dichtlippe (30, 34) sowie das Dichtelement (28) einstükkig ineinander übergehend ausgebildet sind, dadurch gekennzeichnet, daß das Dichtelement (28) an dem dem Flansch (18) zugewandten Ende in einer hohlkegeligen Fläche endet und daß die hohlkegelige Fläche einen in Richtung des ersten Flanschs (18) erweiterten Innendurchmesser aufweist.

2. Dichtungsanordnung nach Anspruch 1, dadurch gekennzeichnet, daß das der Ventilschaftdichtung in Aufschieberichtung zugewandte Ende der Ventilschaftführung (8) kegelig verjüngt ausgebildet ist.

3. Dichtungsanordnung nach einem der Ansprüche 1 bis 2, dadurch gekennzeichnet, daß das Dichtelement (28) innenseitig durch zumindest einen, radial nach innen vorstehenden, ringförmig ausgebildeten Dichtwulst (36) begrenzt ist und daß der Dichtwulst (36) mit der radial nach außen weisenden Begrenzungsfläche der Ventilschaftführung (8) in Eingriff bringbar ist.

4. Dichtungsanordnung nach einem der Ansprüche 1 bis 3, daß das Versteifungsrohr (26) an dem von dem ersten Flansch (18) abgewandten Ende mit einem radial nach innen vorstehenden, zweiten Flansch versehen ist und daß die erste Dichtlippe (30) mit ihrer Basis an dem nach innen weisenden Ende des Profils des zweiten Flansches (18) festgelegt ist.

## Claims

1. A seal arrangement with a valve stem seal for pushing onto a valve stem guide (8) held in the cylinder head (12) on an internal combustion engine, comprising a reinforcing tube (26) which is connected at one end to a first sealing lip (30) of annular design made of flexible material and ends at the other end in a radially outward-projecting first flange (18) which can be supported on the cylinder head (12), the reinforcing tube (26) being connected to a second sealing lip (34) made of flexible material which projects beyond the first flange (18) in the axial direction, the second sealing lip (34) being at a radial distance from the valve stem guide (8) and being capable of being brought into engagement with an annular surface of the cylinder head (12) surrounding the valve stem guide (8), an additional sealing element (28) of annular design being provided at at least one location of the reinforcing tube (26) between the first and the second sealing lips (30, 34), the sealing element (28) being capable of being brought into engagement with a radially outward-facing boundary surface of the valve stem guide (8), and the first and the second sealing lips (30, 34) and the sealing element (28) being designed to merge integrally into one another, characterized in that the sealing element (28) ends in a hollow-conically tapered surface at the end facing the flange (18) and in that the hollow-conically tapered surface has an inside diameter which is widened in the direction of the first flange (18).

2. A seal arrangement according to claim 1, characterized in that the end of the valve stem guide (8) which faces the valve stem seal in the push-on direction is designed with a conical taper.

3. A seal arrangement according to either of claims 1 and 2, characterized in that the sealing element (28) is bounded on the inside by at least one radially inward-projecting sealing bead (36) of annular design and in that the sealing bead (36) can be brought into engagement with the radially outward-facing boundary surface of the valve stem guide (8).

4. A sealing arrangement according to any one of claims 1 to 3, characterized in that the reinforcing tube (26) is provided with a radially inward-projecting second flange at the end facing away from the first flange (18) and in that the first sealing lip (30) is fixed by its base to the inward-facing end of the profile of the second flange (18).

## Revendications

1. Dispositif d'étanchéité avec un joint de tige de soupape à monter sur un guide de tige de soupape (8) tenu dans la culasse (12) d'un moteur à combustion interne, comprenant un tube de renfort (26) qui est relié, à l'une de ses extrémités, à une première lèvre d'étanchéité (30) de forme annulaire en matière élastique et se termine, à l'autre extrémité, par une première bride (18) saillant radialement vers l'extérieur qui peut être appuyée sur la culasse (12), le tube de renfort (26) étant relié à une seconde lèvre d'étanchéité (34) en matière élastique qui dépasse la première bride (18) dans le sens axial, la seconde lèvre d'étanchéité (34) présentant une distance radiale par rapport au guide de tige de soupape (8) et pouvant être mise en contact avec une surface en couronne de la culasse (12) qui entoure le guide de tige de soupape (8), un élément d'étanchéité (28) supplémentaire de forme annulaire étant prévu, en au moins un endroit, au niveau du tube de renfort (26), entre les première et seconde lèvres d'étanchéité (30, 34), l'élément d'étanchéité (28) pouvant être mis en contact avec une surface de limitation du guide de tige de soupape (8) dirigée radialement vers l'extérieur et les première et seconde lèvres d'étanchéité (30, 34) ainsi que l'élément d'étanchéité (28) étant formés de manière à se confondre, caractérisé en ce que l'élément d'étanchéité (28) se termine, au niveau de l'extrémité située du côté de la bride (18), par une surface en cône creux et en ce que la surface en cône creux a un diamètre intérieur élargi dans la direction de la première bride (18).

2. Joint d'étanchéité selon la revendication 1, caractérisé en ce que l'extrémité du guide de tige de soupape (8) située du côté du joint de tige de soupape dans le sens de montage a une forme effilée à la manière d'un cône.

3. Joint d'étanchéité selon l'une des revendications 1 à 2, caractérisé en ce que l'élément d'étanchéité (28) est limité, sur le côté intérieur, par au moins un bourrelet d'étanchéité (36) de forme annulaire saillant radialement vers l'intérieur, et en ce que le bourrelet d'étanchéité (36) peut être mis en contact avec la surface de limitation du guide de tige de soupape (8) saillant radialement vers l'extérieur.

4. Joint d'étanchéité selon l'une des revendications 1 à 3, caractérisé en ce que le tube de renfort (26) est pourvu, à l'extrémité éloignée de la première bride (18), d'une seconde bride saillant radialement vers l'intérieur, et en ce que la première lèvre d'étanchéité (30) est fixée, par sa base, sur l'extrémité du profil de la seconde bride (18) saillant vers l'intérieur.
